# EUROPÄISCHE PATENTSCHRIFT

(11) **EP 0 466 749 B1**
(45) Veröffentlichungstag und Bekanntmachung des Hinweises auf die Patenterteilung: **09.06.1993**
(21) Anmeldenummer: 90905491.8
(22) Anmeldetag: 03.04.1990
(51) Int. Cl.: H01J 61/52, H01J 61/54

(54) **LEUCHTSTOFFLAMPE**
FLUORESCENT LAMP
LAMPE FLUORESCENTE

(30) Priorität: 04.04.1989 DE 8904130 U
(43) Veröffentlichungstag der Anmeldung: 22.01.1992
(73) Patentinhaber: Reinig, Werner, 91487 Vestenbergsgreuth (DE)
(72) Erfinder: Reinig, Claus, W-8531 Lonnerstadt (DE)
(74) Vertreter: Matschkur, Götz, Lindner Patent- und Rechtsanwälte
(86) Internationale Anmeldenummer: EP9000519
(87) Internationale Veröffentlichungsnummer: WO9012417

(56) Entgegenhaltungen:
- DE-U- 8 904 130
- US-A- 3 755 708
- US-A- 3 757 159
- US-A- 4 654 774

## Beschreibung

Die Erfindung betrifft eine Leuchtstofflampe, insbesondere Quecksilberentladungslampe, mit einem lichtdurchlässigen Entladungsgefäß, einem Vorschaltgerät und einem - elektrischen Kontakt zum Netz dienenden - Lampen-Anschlußeinrichtung.

Wie bekannt, bestehen Leuchtstofflampen in der Regel aus einem langgestreckten Entladungsgefäß aus Glas, an dessen Enden Glühelektroden eingeschmolzen sind. In der Regel ist das Gefäß evakuiert und mit Krypton, Argon und Quecksilber gefüllt. Der Betrieb bekannter Leuchtstofflampen erfolgt meist an Netzspannung. Hierbei ist zum Zünden der Gasentladung eine Drosselspule und ein Glimmzünder (sogenannter Starter) notwendig. Allerdings führen die Drossel und der Starter einen zusätzlichen Verbrauch an Energie bzw. eine Verminderung des Wirkungsgrades sowie eine induktive bzw. Blindstrombelastung des Wechselstromnetzes herbei. Zudem sind weitere Kompensations- und Funkentstörmaßnahmen notwendig.

Zwar sind auch Leuchtstofflampen mit angebautem Netzteil bekannt, welches die Wechselspannung aus dem Netz für Gleichstrombetrieb gleichrichtet. Jedoch muß der Gleichstrom hochfrequent moduliert und/oder zerhackt werden, um ein Polarisieren an den Glühelektrodenenden des Entladungsgefäßes zu verhindern; andernfalls würde sich im Entladungsgefäß vorhandenes Quecksilber an einem Ende des Entladungsgefäßes niederschlagen, welches dann innerhalb einiger Stunden unbrauchbar würde.

Ferner sind Natriumdampf-Hochdrucklampen bekannt (US-A 3 755 708, US-A 3 757 159), die zwar auch Gasentladungs-Strahler, jedoch keine Leuchtstofflampen darstellen. Diese sind jeweils mit einem Heizdraht ausgestattet, allerdings ohne integriertes Vorschaltgerät. In der US-A-4 654 774 wird eine Gleichstromversorgung für Entladungslampen vorgeschlagen, allerdings ohne die Verwendung eines Heizdrahtes oder eines Zündnetzwerkes; noch ist die bauliche Ausgestaltung des Lampen-Anschlußsockels aufgezeigt.

Schließlich ist eine gattungsgemäße Niederdruck-Gasentladungslampe mit Quecksilber-Füllung gemäß den anfangs genannten Merkmalen bekannt: Philips-SL-Lampe (Philips, Compact Lighting Catalogue, 4/81, S. 139 - 140; "Wie funktioniert das? Die Technik im Leben von heute", herausgegeben von der Redaktion Naturwissenschaft und Technik des bibliographischen Instituts 1986, Meyers Lexikonverlag Mannheim/Wien/Zürich). Darin ist das Vorschaltgerät mit einer fest eingebauten Drosselspule gebildet, so daß der Betrieb mit Wechselstrom erfolgt. Folgerichtig ist diese vorbekannte Lampe nicht mit einem Heizdraht versehen, der bei Wechselstrom-Betrieb überflüssig wäre. Andererseits werden die eingangs beschriebenen Nachteile in Kauf genommen.

Nach alledem ergibt sich das der Erfindung zugrundeliegende Problem, unter Vermeidung der genannten Nachteile eine stromsparende und gleichzeitig im Betrieb zuverlässige Leuchtstofflampe mit nur geringem zusätzlichen Schaltungsaufwand zu schaffen, wobei insbesondere marktgängige Standard-Leuchtstoffröhren verwendbar sind. Zur Lösung wird bei einer Leuchtstofflampe mit den eingangs genannten Merkmalen erfindungsgemäß vorgeschlagen, daß das Vorschaltgerät ein Zünd-Netzwerk sowie einen Wechselspannungs-Gleichrichter aufweist, der dem Entladungsgefäß und einem sich daran entlang erstreckenden und mit diesem in thermischem Kontakt stehenden, ohmschen Heizdraht jeweils Gleichstrom im Dauerbetrieb zuführt, und daß das Vorschlatgerät mit der Lampen-Anschlußeinrichtung baulich integriert ausgeführt ist.

Also steht das Entladungsgefäß bei erfindungsgemäßem Betrieb in ständigem, thermischen Kontakt mit einer mit der Leuchtstoff-Lampe baulich integrierten Heizeinrichtung, mit welcher sich die Betriebstemperatur für das im Gefäß befindliche Entladungsgas optimieren läßt. Quecksilber als Entladungsgas beispielsweise kann so auf eine Temperatur geheizt werden, auf der es sich ständig im dampf- bzw. gasförmigen Zustand befindet (Überschreiten von dessen Siedepunkttemperatur), sich mithin durch die Erwärmung im gesamten Entladungsgefäß verteilt und sich nicht an einem der Glühelektrodenenden des Entladungsgefäßes niederschlägt, obgleich die Glühelektroden einem Gleichstrombetrieb unterworfen sind und mithin das Entladungsgefäß polarisiert ist. Ein weiterer mit der Erfindung erzielter Vorteil besteht darin, daß das Entladungsgefäß mit seinem Inhalt auf einer hinsichtlich des Wirkungsgrades optimalen Betriebstemperatur gehalten werden kann; es läßt sich so bei verhältnismäßig niedriger Betriebsspannung bzw. niedrigem Stromverbrauch eine hohe Lichtausbeute erzielen. Praktische Überlegungen und Versuche haben gezeigt, daß die Energiekosten nur ca. 33% im Vergleich zu einer wechselstrombetriebenen Leuchtstoffröhre im Drossel/Starter-Betrieb betragen.

Mit Vorteil ist die Heizeinrichtung durch einen ohmschen Heizwiderstand realisiert, der das Entladungsgefäß in thermischer Wirkungsverbindung kontaktiert. Dieser Gedanke läßt sich noch besonders vorteilhaft dadurch weiterbilden, daß der Heizwiderstand in den Stromkreis der Glühelektroden des Entladungsgefäßes strombegrenzend eingefügt, insbes. in Reihe zu den Glühelektroden geschaltet wird. Hierbei wird der an sich bei jeder Leuchtstofflampe zwingend notwendige Ballast-Widerstand, der im Falle des Gleichstrombetriebs u.a. zur Strombegrenzung dient, mit der Heizeinrichtung baulich integriert und kann mithin zwei Funktionen ausfüllen, nämlich einerseits als Ballast-/Strombegrenzungs-/Vorschaltwiderstand dienen und andererseits das Entladungsgefäß nebst dessen Inhalt beheizen.

Meist steht das Entladungsgefäß gegenüber dem Atmosphärendruck unter Über- oder Unterdruck (Nieder-, Hoch- und Höchstdrucklampen). Dem trägt eine zweckmäßige Ausbildung der Erfindung dadurch Rechnung, daß die Heizeinrichtung, insbesondere der Heizwiderstand, als auf der Außenwand des Entladungsgefäßes aufliegender Heizdraht ausgebildet ist. Um dabei eine gleichmäßige, symmetrische Temperaturverteilung innerhalb des Entladungsgefäßes zu erreichen, ist nach einer zweckmäßigen Erfindungsrealisierung der Heizdraht so geformt bzw. angeordnet, daß er sich über die gesamte Länge des rohrförmigen Entladungsgefäßes längs Wendellinien bzw. Schraubenlinien verlaufend erstreckt.

Im leuchtenden Betrieb der Leuchtstofflampe kann der auf der Außenfläche des Entladungsgefäßes verlaufende Heizdraht optisch störend wirken. Dem wird mit einer weiteren Erfindungsausbildung begegnet, indem von dem einen Ende zu dem anderen Ende des Entladungsgefäßes ein wärmeunempfindlicher Faden, Draht oder sonstiger Strang gespannt wird, um den der Heizdraht in Wendel- bzw. Schraubenlinienform herumgeführt ist. Der Strang bildet dabei für den Heizdraht zu dessen Führung gleichsam eine Seele oder einen Kerndraht und stabilisiert so die Halterung des Heizdrahtes auf der Außenwand des Entladungsgefäßes.

Eine besonders vorteilhafte Weiterbildung der Erfindung besteht darin, den Strang und/oder das Entladungsgefäß mit einer durchsichtigen Außenhülle aus Kunststoff oder Glas zu umgeben. Vor allem wenn der Strang mit herumgewickeltem Heizdraht auf dem Entladungsgefäß außen verläuft, bildet die Außenhülle eine zweckmäßige Isolierung gegen äußere Umgebungseinflüsse und dient zur zusätzlichen Stabilisierung und gleichzeitig der Erhöhung von Sicherheit und Zuverlässigkeit.

Soll andererseits der Heizdraht im Inneren des Entladungsgefäßes angeordnet werden, ist es zur Isolation vor dem sich entladenden Gas und gleichzeitig zur mechanischen Stabilisierung und Erhöhung der Lebensdauer besonders zweckmäßig, den Strang mit dem darauf befindlichen Heizdraht mit einer starren und/oder isolierenden Röhre zu umgeben.

Durch die erfindungsgemäße Anordnung der Heizeinrichtung ist es möglich, die Leuchtstofflampe mit Gleichstrom zu betreiben, trotz der dabei erfolgenden Polarisierung. Infolgedessen ist es vorteilhaft, den Wechselspannungs-Gleichrichter mit den Glühelektroden im Entladungsgefäß und/oder der Heizeinrichtung - jeweils zu deren Versorgung mit Gleichstrom - zu koppeln.

Bei Gleichstrombetrieb entfallen induktive Blindleistung verursachende Impedanzen wie z.B. Drosselspulen zum Zünden der Gasentladung. Infolgedessen wird das Problem aufgeworfen, bei unter Gleichspannung stehenden Glühelektroden im Entladungsgefäß die Gasentladung in Gang zu bringen. Hierfür ist in Weiterbildung der Erfindung das Zündnetzwerk einer der Glühelektroden vorgeschaltet und mit einer oder mehreren Stabilisierungsdioden und Koppel- und/oder Glättungskondensatoren versehen; diese sind so angeordnet und dimensioniert, daß das Zündnetzwerk den Entladungsvorgang einleiten und den Dauerentladungsbetrieb stabilisieren kann, wobei es eingangsseitig mit dem Gleichrichter und/oder Wechselspannungsquelle gekoppelt ist. Eine im Rahmen der Erfindung liegende Realisierung des Zündnetzwerkes besteht darin, daß es zwei in Reihe geschaltete Stabilisierungsdioden und einen diesen Dioden parallel geschalteten Kondensator umfaßt, wobei diese Serien-Parallelschaltung eingangsseitig mit dem Gleichrichterausgang und ausgangsseitig mit einer der Glühelektroden verbunden ist. Die Stabilisierungsdioden dienen zur Konstanthaltung der elektrischen Spannung der nachgeschalteten Glühelektrode gegenüber der entgegengesetzten, anderen Glühelektrode, während der Glättungskondensator die Restwelligkeit der Gleichrichtung des Wechselstromnetzes vermindert.

Zum Einleiten des Zündens der Gasentladung besteht eine besonders vorteilhafte Ausbildung der Erfindung darin, daß die der Glühelektrode nächstliegende (Stabilisierungs-) Diode mit ihrer Eingangsklemme mit einem als Differenzierglied dimensionierten Kondensator verbunden ist, welcher auf seiner entgegengesetzten Seite direkt mit dem Wechselstromnetz verbunden ist. In der Einschaltphase der Leuchtstofflampe koppelt dieser Kondensator die angelegte Wechselspannung über die Stabilisierungsdiode an die Glühelektrode, wobei aufgrund seiner differenzierenden Eigenschaften ein Stromstoß in das Entladungsgefäß herbeigeführt wird. Dieser ist ausreichend, um die Gasentladung im Gefäß in Gang zu bringen.

Zur Realisierung des Gleichrichters ist es zweckmäßig, vier Dioden in Brückenschaltung anzuordnen, wie an sich bekannt, wobei dann dem Brückengleichrichter an seiner Eingangsseite ein Wechselstromlastwiderstand und/oder an seiner Ausgangsseite ein oder mehrere Ladekondensatoren parallel geschaltet werden. Die Ladekondensatoren dienen, wie an sich bekannt, zur integrierenden Glättung der Ausgangsspannung des Gleichrichters; zudem haben sie noch den außerordentlichen Vorteil, daß sie während der Einschaltphase zunächst als kurzschließende Stromsenken wirken, bis sie aufgeladen sind; währenddessen kann die die Gasentladung zündende Wirkung des oben erörterten, differenzierenden Koppelkondensators sich ungestört bzw. unbeeinträchtigt entfalten.

Der Erzielung eines ansprechenden Aussehens und einer kompakten Bauweise dient es, daß erfindungsgemäß das Wechselspannungs-Gleichrichter und Zündnetzwerk umfassende Vorschaltgerät baulich mit der bzw. in der Lampen-Anschlußeinrichtung, der der Herstellung von elektrischen Kontakt dient, integriert, insbesondere mit dieser einstückig ausgeführt ist. Die Anschlußeinrichtung kann dabei als Schraubsockel mit Standard-Außengewinde zum Einschrauben in eine entsprechende Fassung, die mit einem Netzstecker verbunden ist, versehen sein; andererseits kann ein Netzanschlußkabel mit Stecker direkt in den Schraubsockel führen.

Weitere Merkmale, Einzelheiten und Vorteile der Erfindung ergeben sich aus der nachfolgenden Beschreibung bevorzugter Ausführungsbeispiele der Erfindung sowie anhand der Zeichnung. Darin zeigen:
- Fig. 1: die Anordnung der Leuchtstoffröhre und der dazugehörigen, elektronischen Schaltungskomponenten,
- Fig. 2: eine weitere Ausbildung der erfindungsgemäßen Leuchtstoffröhren-Anordnung in teilweise geschnittener Längsansicht,
- Fig. 3: eine abgebrochen dargestellte Außenansicht auf das Ende der erfindungsgemäßen Leuchtstoffröhre,
- Fig. 4: eine abgewandelte Ausführung in Fig. 3 entsprechender Ansicht.

Wesentliche Teile der dargestellten Anordnung sind gemäß Fig. 1 eine marktübliche Einstiftsockel-Leuchtstoffröhre 1 mit Heizeinrichtung 2 sowie die Wechselstrom-Gleichrichterschaltung 3 und die Zündschaltung 4. Die Heizeinrichtung 2 ist im Beispiel als wendelförmig verlaufender Heizdraht ausgebildet und auf der Kolbenaußenwand 5 aufliegend angeordnet. Das eine Ende des Heizdrahtes ist an dem unmittelbar aus der Gleichrichterschaltung 3 herausgeführten Minuspol 6 angelegt, und das andere Ende ist über einen Klemmschuh 7 mit dem Anschlußstift 8b eines der beiden Einstiftsockel 9 verbunden. Die Anschlußstifte 8 an je einem der Enden der Leuchtstoffröhre bzw. des Entladungsgefäßes 1 gehen in dessen Inneren in die (nicht gezeichneten) Glühelektroden über. Der Heizdraht 2 umläuft wendel- bzw. schraubenlinienförmig einen Strang 10, der so eine innere Führungsseele für den Heizdraht bildet und an dem dem Klemmschuh 7 abgewandten Ende der Leuchtstoffröhre 1 auf der Außenwand mittels einer Klebeverbindung 11 (schematisch gezeichnet) angebracht ist. Das andere, entgegengesetzte Ende des Stranges 10 ist innerhalb des Klemmschuhs 7 befestigt, der seinerseits durch Klemmung um den Anschlußstift 8 befestigt ist. Hierdurch wird eine mechanische Spannung des Stranges 10 zwischen den Enden der Leuchtstoffröhre bzw. des Entladungsgefäßes 1 erreicht, und der Strang 10 kann so als innere Führungsseele zur mechanischen Stabilisierung der Lage der Heizdrahtwendel 2 dienen.

Derjenige Anschlußstift 8a, der an dem dem Klemmschuh 7 abgewandten Ende der Leuchtstoffröhre 1 liegt, ist über eine elektrische Anschlußleitung 12 mit einem Pluspol 13 verbunden, der aus der Gleichrichterschaltung 3 mittelbar über die Zündschaltung 4 herausgeführt ist. Die Gleichrichterschaltung 3 wird eingangsseitig aus einem 220 V-Wechselstromnetz gespeist, wobei ein Lastwiderstand R_{L} zur Erzeugung einer definierten Eingangsspannung den beiden Ausgangsklemmen des Wechselstromnetzes (z.B. Phasen- und Mittelpunktsleiter) parallel geschaltet ist. Der Gleichrichter 3 umfaßt vier Dioden D₁, D₂, D₃ und D₄, die in an sich bekannter Weise in Brückenschaltung angeordnet sind. Parallel zu den Plus- und Minus-Ausgängen dieser Brückengleichrichterschaltung 3 sowie einer der Ausgangsklemmen der Wechselspannungsquelle mit 220 V sind jeweils ein Ladekondensator C_{L1} und C_{L2} geschaltet.

Während der Minusausgang 6 direkt mit der Heizeinrichtung 2 verbunden ist, ist dem Ausgang des Gleichrichters 3 mit positiver Polarität unmittelbar das Zündnetzwerk 4 nachgeschaltet. Es weist die beiden in Reihe angeordneten Stabilisierungsdioden D₅ und D₆ auf, denen ein Glättungskondensator C_{G} gemeinsam parallel geschaltet ist. Ferner weist die Zünd- und gleichzeitig Stabilisierungsschaltung 4 noch einen Kopplungskondensator C_{K} auf, dessen einer Anschluß direkt mit einer Ausgangsklemme der 220 V-Wechselstromquelle, und dessen anderer Anschluß direkt mit einem Eingang von einer der Stabilisierungsdioden D5, D6, vorzugsweise mit dem der dem Anschlußstift 8a der Leuchtstoffröhre 1 nächstliegend angeordneten Stabilisierungsdiode D6 verbunden ist. Geeignete Dimensionierungswerte für den Lastwiderstand R_{L} sind 100-680kΩ, für die beiden Ladekondensatoren C_{L1} und C_{L2} 2,2 µF, für den Kopplungskondenstaor C_{K} 0,082 µF und für den Glättungskondensator C_{G} 0,1 µF. Für den Heizdraht hat sich ein Widerstandsbelag von 600 Ω/m als zweckmäßig erwiesen.

Beim Einschalten der 220 V-Wechselspannungsquelle müssen die Ladekondensatoren C_{L1}, C_{L2} erst noch aufgeladen werden; sie dienen infolgedessen zunächst als kurzschließende Stromsenken. Der dabei über den Lastwiderstand R_{L} fließende Strom erzeugt einen entsprechenden Spannungsabfall, der vom Kopplungskondensator C_{K} zu einem Stromstoß bzw. einer Stromspitze differenziert wird, die über die nachgeschaltete Stabilisierungsdiode D6 zum Pluspol 13 und über die Anschlußleitung 12 an den Anschlußstift 8a der Leuchtstoffröhre gelangt. Die dabei erfolgende Energiezufuhr in die Leuchtstoffröhre 1 bzw. das Entladungsgefäß 1 ist ausreichend, um den Gasentladungsvorgang zu zünden. Wenn die Ladekondensatoren C_{L1}, C_{L2} nach Ablauf ihrer Zeitkonstante, die vom Lastwiderstand R_{L} mit beeinflußt ist, weitgehend aufgeladen sind, ist der Spannungsabfall an dem Lastwiderstand R_{L} derart vermindert, daß der Kopplungskondensator C_{K} seinen spürbaren Einfluß verliert und mithin für den Dauerbetrieb eine ausreichend stabile, gleichmäßige Gleichspannung zwischen den Anschlußstiften 8 an den beiden entgegengesetzten Enden der Leuchtstoffröhre 1 liegt.

Gemäß Fig. 2 ist die in Fig. 1 gezeigte Anordnung aus Leuchtstoffröhre 1 mit darauf aufliegendem Heizdraht 2 und davon umwickelten Strang 10 von einer Außenhülle gehäuseartig umgeben. Diese weist im gezeichneten Beispiel die Form eines (Kunststoff-)Rohres auf, das am einen Ende mit einem im Klemmsitz eingepreßten Pfropfen 15 verschlossen ist. Am anderen Ende der Außenhülle 14 ist ein Sockelgehäuse 16 mit Standard-Außengewinde 17 und Kontaktelement 18 aufgesteckt. Außengewinde 17 und davon isoliertes Kontaktelement 18 dienen dem Anschluß an eine Wechselstromquelle wie in Fig. 1 gezeichnet. Zudem sind die ebenfalls in Fig. 1 dargestellten Schaltungskomponenten, nämlich Gleichrichter 3 oder Zündschaltung 4, gegebenenfalls auf eine Platine aufgebracht, innerhalb des Sockelgehäuses 16 untergebracht. Nach Fig. 3 läßt sich die Leuchtstofflampenanordnung über ihr Sockelgehäuse 16 in eine übliche Lampen- oder Glühbirnen-Fassung 19 mit (nicht dargestelltem) Innengewinde einschrauben. Aus der Fassung 19 führt ein Netzkabel 20 mit Stecker 21 für den Anschluß an eine übliche Steckdose.

Natürlich liegt es auch im Rahmen der Erfindung, das Netzkabel 20 mit Stecker 21 direkt durch das Sockelgehäuse 16 zum Wechselstrom-Gleichrichter 3 gemäß Fig. 1 zu führen; hierbei können das Außengewinde 17 und das Kontaktelement 18, welche zusammen der Bildung eines geschlossenen Wechselstromkreises dienen, entfallen.

Die Ausführung gemäß Fig. 4 unterscheidet sich von der gemäß Fig. 2 oder 3 dadurch, daß der Sockel 16 durch den Netzstecker 21 direkt ersetzt ist, in dem das genannte Vorschaltgerät untergebracht sein kann.

## Patentansprüche

1. Leuchtstofflampe, insbesondere Quecksilberentladungslampe, mit einem lichtdurchlässigen Entladungsgefäß (1), einem Vorschaltgerät und einem - elektrischen Kontakt zum Netz dienenden - Lampen-Anschlußeinrichtung (16, 18; 21), dadurch gekennzeichnet, daß das Vorschaltgerät ein Zünd-Netzwerk (4) sowie einen Wechselspannungs-Gleichrichter (3) aufweist, der dem Entladungsgefäß (1) und einem sich daran entlang erstreckenden und mit diesem in thermischem Kontakt stehenden, ohmschen Heizdraht (2) jeweils Gleichstrom im Dauerbetrieb zuführt, und daß das Vorschaltgerät mit der Lampen-Anschlußeinrichtung (16, 18; 21) baulich integriert ausgeführt ist.

2. Leuchtstofflampe nach Anspruch 1, mit einem rohrförmigen Entladungsgefäß, auf dessen Außenwand (5) aufliegend sich der Heizdraht (2) erstreckt, dadurch gekennzeichnet, daß ein wärmeunempfindlicher Strang (10) vom einen zum anderen Ende des Entladungsgefäßes (1) gespannt und vom Heizdraht (2) als dessen innere Führungsseele vorzugsweise wendelförmig umgeben ist.

3. Leuchtstofflampe nach Anspruch 1 oder 2, gekennzeichnet durch eine Heizdraht (2) und/oder das Entladungsgefäß (1) umgebende durchsichtige Außenhülle (14) aus Kunststoff oder Glas.

4. Leuchtstofflampe nach einem der Ansprüche 1 bis 3, dadurch gekennzeichnet, daß ein Strang (10) mit dem darauf befindlichem Heizdraht (2) von einer starren und/oder isolierenden Röhre umgeben und gegebenenfalls innerhalb des Entladungsgefäßes (1) angeordnet ist.

5. Leuchtstofflampe nach einem der vorhergehenden Ansprüche, dadurch gekennzeichnet, daß der Wechselspannungs-Gleichrichter (3) mit Glühelektroden (8) im Entladungsgefäß (1) und dem Heizdraht (2) jeweils zur Gleichstromversorgung gekoppelt ist.

6. Leuchtstofflampe nach Anspruch 5, dadurch gekennzeichnet, daß das einer der Glühelektroden (8) vorgeschaltete Zünd-Netzwerk (4) eine oder mehrere Stabilisierungsdioden (D5, D6) und Koppel- und/oder Glättungskondensatoren (C_{K}, C_{G}) aufweist, zum Einleiten und Stabilisieren des Entladungsvorganges ausgebildet und eingangsseitig mit dem Gleichrichter (3) und/oder der Wechselspannungsquelle (220 V~) gekoppelt ist.

7. Leuchtstofflampe nach Anspruch 6, dadurch gekennzeichnet, daß das Zündnetzwerk (4) zwei in Reihe geschaltete Stabilisierungs-Dioden (D5, D6) und einen diesen parallel geschalteten Glättung-Kondensator (C_{G}) aufweist, wobei diese Serien-/Parallelschaltung eingangsseitig mit dem Gleichrichter (3) und ausgangsseitig mit einer der Glühelektroden (8a) verbunden ist.

8. Leuchtstofflampe nach Anspruch 7, dadurch gekennzeichnet, daß die der Glühelektrode (8a) nächstliegende Diode (D6) eingangsseitig über einen als Differenzierglied dimensionierten Koppelkondensator (C_{K}) mit der Wechselstromquelle (220 V~) verbunden ist.

9. Leuchtstofflampe nach einem der Ansprüche 5 bis 8, dadurch gekennzeichnet, daß der Gleichrichter (3) als Diodenbrückengleichrichter (D1 - D4) ausgebildet ist, dem eingangsseitig ein Wechselstromlastwiderstand (R_{L}) und/oder ausgangsseitig ein oder mehrere Ladekondensatoren (C_{L}) parallelgeschaltet sind.

10. Leuchtstofflampe nach einem der vorhergehenden Ansprüche, dadurch gekennzeichnet, daß die Anschlußeinrichtung (16, 18; 21) als Schraubsockel (16) mit Außengewinde (17) ausgeführt und/oder mit einem Netzkabel und/oder -stecker (20, 21) versehen ist.

11. Leuchte nach einem der vorangehenden Ansprüche,dadurch gekennzeichnet, daß das Entladungsgefäß (1) eine geradlinig langgestreckte Form aufweist.

## Claims

1. Fluorescent lamp, in particular mercury discharge lamp, having a light-permeable discharge vessel (1), a choke and a lamp connecting device (16, 18; 21) serving the electrical contact to the mains, characterised in that the choke has an ignition network (4) and an AC rectifier (3), which in continuous operation supplies direct current to the discharge vessel (1) and to an ohmic resistance wire (2) extending along same and being in thermal contact therewith, and in that the choke is constructed integrally with the lamp connecting device (16, 18; 21).

2. Fluorescent lamp according to claim 1, having a tubular discharge vessel, resting on the outer wall (5) of which the resistance wire (2) extends, characterised in that a heat-insensitive line (10) stretches from one end to the other of the discharge vessel (1) and is surrounded by the resistance wire (2), preferably in a helical manner, as its inner guide core.

3. Fluorescent lamp according to claim 1 or 2, characterised by a resistance wire (2) and/ or a plastics or glass transparent outer sleeve (14) surrounding the discharge vessel (1).

4. Fluorescent lamp according to one of claims 1 to 3, characterised in that a line (10) with the resistance wire (2) thereon is surrounded by a rigid and/or insulating tube and is optionally disposed inside the discharge vessel (1).

5. Fluorescent lamp according to one of the preceding claims, characterised in that the AC rectifier (3) with glow electrodes (8) in the discharge vessel (1) and the resistance wire (2) respectively is coupled to the DC supply.

6. Fluorescent lamp according to claim 5, characterised in that the ignition network (4) connected upstream of one of the glow electrodes (8) has one or more stabilising diodes (D5, D6) and coupling and/ or filter capacitors (C_{K}, C_{G}), is formed for starting up and stabilising the discharge process, and is coupled on the input side to the rectifier (3) and/ or to the AC source (220 V~).

7. Fluorescent lamp according to claim 6, characterised in that the ignition network (4) has two stabilising diodes (D5, D6) connected in series and a filter capacitor (C_{G}) connected in parallel to these, this series/ parallel circuit being connected on the input side to the rectifier (3) and on the output side to one of the glow electrodes (8a).

8. Fluorescent lamp according to claim 7, characterised in that the diode (D6) lying closest to the glow electrode (8a) is connected on the input side to the AC source (220 V~) via a coupling capacitor (C_{K}) dimensioned as a differential element.

9. Fluorescent lamp according to one of claims 5 to 8, characterised in that the rectifier (3) is formed as a diode bridge rectifier (D1 - D4), to which on the input side an AC load resistor (R_{L}) and/ or on the output side one or more charging capacitors (C_{L}) are connected in parallel.

10. Fluorescent lamp according to one of the preceding claims, characterised in that the connecting device (16, 18; 21) is formed as a threaded base (16) with a male thread (17) and/ or is provided with a mains cable and/ or plug (20, 21).

11. Lamp according to one of the preceding claims, characterised in that the discharge vessel (1) has a rectilinear, elongate form.

## Revendications

1. Lampe fluorescente, en particulier lampe à décharge dans du mercure, comportant un réceptacle de décharge transparent (1), un ballast et un dispositif de raccordement de la lampe (16, 18; 21) servant au contact électrique avec le réseau, caractérisée en ce que le ballast comporte un réseau d'allumage (4) ainsi qu'un redresseur de tension alternative (3), qui, en exploitation continue, envoie respectivement un courant continu au réceptacle de décharge (1) et à un fil de chauffage (2) ohmique s'étendant le long de celui-ci et en contact thermique avec lui, et en ce que le ballast est intégré à la structure du dispositif de raccordement de la lampe (16, 18; 21).

2. Lampe fluorescente selon la revendication 1, comportant un réceptacle de décharge tubulaire, sur la paroi externe (5) duquel s'applique le fil de chauffage (2), caractérisée en ce qu'une tige (10) insensible à la chaleur s'étend d'une extrémité à l'autre du réceptacle de décharge (1) et est entourée de préférence en hélice par le fil de chauffage (2) pour constituer son âme de guidage interne.

3. Lampe fluorescente selon la revendication 1 ou 2, caractérisée par une gaine externe transparente (14) de matière plastique ou de verre entourant le fil de chauffage (2) et/ou le réceptacle de décharge (1).

4. Lampe fluorescente selon l'une des revendications 1 à 3, caractérisée en ce qu'une tige (10) portant le fil de chauffage (2) est entourée par un tube rigide et/ou isolant et est éventuellement agencée à l'intérieur du réceptacle de décharge (1).

5. Lampe fluorescente selon l'une quelconque des revendications précédentes, caractérisée en ce que le redresseur de tension alternative (3) est couplé à des électrodes chauffantes (8) dans le tube de décharge (1) et au fil de chauffage (2), respectivement, pour assurer une alimentation en courant continu.

6. Lampe fluorescente selon la revendication 5, caractérisée en ce que le réseau d'allumage (4) commuté en amont d'une des électrodes chauffantes (8) comporte une ou plusieurs diodes stabilisatrices (D5, D6) et des condensateurs de couplage et/ou de filtrage (C_{K}, C_{G}), est conformé pour amorcer et stabiliser le processus de décharge et est couplé côté entrée au redresseur (3) et/ou à la source de tension alternative (220 V~).

7. Lampe fluorescente selon la revendication 6, caractérisée en ce que le réseau d'allumage (4) comporte deux diodes stabilisatrices (D5, D6) montées en série et un condensateur de filtrage (C_{G}) commuté à ces diodes en parallèle, en sorte que ce montage série/parallèle soit raccordé, côté entrée, au redresseur (3) et, côté sortie, à l'une des électrodes chauffantes (8a).

8. Lampe fluorescente selon la revendication 7, caractérisée en ce que la diode (D6) qui est la plus proche de l'électrode chauffante (8a) est raccordée côté entrée à la source de tension alternative (220 V~) via un condensateur de couplage (C_{K}) dimensionné comme élément différenciateur.

9. Lampe fluorescente selon l'une des revendications 5 à 8, caractérisée en ce que le redresseur (3) est conformé en redresseur à pont de diodes (D1 - D4) auquel une résistance de charge de courant alternatif (R_{L}) côté entrée et/ou un ou plusieurs condensateurs de charge (C_{L}) côté sortie sont connectés en parallèle.

10. Lampe fluorescente selon l'une quelconque des revendications précédentes, caractérisée en ce que le dispositif de raccordement (16, 18; 21) se présente sous la forme d'une embase (16) à filet externe (17) et/ou est pourvu d'un câble de réseau et/ou d'une prise de secteur (20, 21).

11. Lampe fluorescente selon l'une des revendications précédentes, caractérisée en ce que le réceptacle de décharge (1) se présente sous une forme allongée droite.
